# EUROPÄISCHE PATENTSCHRIFT

(11) **EP 0 281 500 B1**
(45) Veröffentlichungstag und Bekanntmachung des Hinweises auf die Patenterteilung: **29.07.1992**
(21) Anmeldenummer: 88730015.0
(22) Anmeldetag: 20.01.1988
(51) Int. Cl.: B41J 35/04, B41J 25/34

(54) **Drucker, insbesondere Matrix-drucker**
Matrix printer
Imprimante matricielle

(30) Priorität: 28.02.1987 DE 3706560
(43) Veröffentlichungstag der Anmeldung: 07.09.1988
(73) Patentinhaber: MANNESMANN Aktiengesellschaft, 40027 Düsseldorf (DE)
(72) Erfinder: Limberger, Alois, D-7710 Grüningen (DE); Nolte Bernhard, D-7730 Villingen (DE); Stellmach, Dieter, D-7737 Bad Dürrheim (DE); Wysk, Hans Joachim, D-7730 Villingen (DE)
(74) Vertreter: Presting, Hans-Joachim, Dipl.-Ing.

(56) Entgegenhaltungen:
- DE-A- 3 214 633
- DE-A- 3 347 884
- DE-A- 3 610 075
- US-A- 3 960 255

## Beschreibung

Die Erfindung betrifft einen Drucker, insbesondere einen Matrixdrucker, mit einer vor einem Druckwiderlager parallel verlaufenden Schlittenführung für einen Druckkopfschlitten der einen Druckkopf trägt und mit einer auf dem Druckkopfschlitten angeordneten Farbbandführung.

Derartige Drucker werden von einem technisch wenig geschulten Bedienungspersonal bedient, das von Zeit zu Zeit neben der notwendigen Ergänzung von Aufzeichnungsträgern außerdem abgenutzte oder fehlerhafte Farbbänder austauschen muß. Spezielle Drucker, die während der Nutzungsdauer auf spezielle Erfordernisse eingestellt werden, wie z.B. Multiform- bzw. Sparbuchdrucker u. dgl. erfordern neuerdings neben dem Austausch der Farbbandkassette auch noch die Auswechslung des Druckkopfes. Ein solcher Austausch des Druckkopfes kann durch verschiedene Umstände notwendig werden. Zum einen sollen defekte Druckköpfe gegen funktionstüchtige ausgetauscht werden und zum anderen Druckköpfe mit unterschiedlichen Eigenschaften. So werden z.B. für Normalschrift ausgerüstete Druckköpfe und für Spezial-Schriften, wie OCR-Schrift ausgerüstete Druckköpfe benötigt. Sofern daher dem Bedienungspersonal auferlegt wird, den Druckkopf, aus welchem Grund auch immer, zu wechseln, müssen bestimmte Voraussetzungen eingehalten werden. Es ist dem Bedienungspersonal nicht zuzumuten, mit besonderen Werkzeugen umzugehen und gewisse umfangreiche Demontagearbeiten durchzuführen, bei denen lose Teile zur Befestigung des Farbbandes bzw. des Druckkopfes erforderlich sind. Gegen eine solche Verwendung von Befestigungsteilen, wie Schrauben und Muttern spricht, daß die Gefahr besteht, diese Teile könnten verlorengehen oder gar in das Innere des Druckers fallen und Schäden anrichten. Eine weitere Schwierigkeit entsteht dadurch, daß beim Wechseln eines Druckkopfes die elektrischen Anschlußleitungen zu den einzelnen Druckelementen auf der Druckerseite gelöst werden müssen und nach Einsetzen eines anderen Druckkopfes wieder verbunden werden müssen.

Es ist ein Träger mit einem Nadeldruckkopf bekannt (DE-Gebrauchsmuster 78 00 250), bei dem der Druckkopf lösbar auf einem besonderen Träger angeordnet ist und die Befestigung über eine Nase auf dem Nadelführungsgehäuse erfolgt, gegen die ein Bügel gespannt wird. Hier ist nur die Lagerung und die Befestigung des Druckkopfes beschrieben.

Eine andere Befestigung für einen austauschbaren Nadeldruckkopf (DE-Gebrauchsmuster 74 05 484) sieht im Druckkopfschlitten eine Ausnehmung von teils kreisförmigem, teils rechwinkligem Querschnitt vor, in die der Druckkopf eingelegt wird. Die Aufnahme bildet hier gewissermaßen einen Lagerbock. Auch hier ist jedoch über den elektrischen Teil des Druckkopfes keine Lösung beschrieben. Ferner weisen die berücksichtigten Lösungen keine Vorschläge für die Farbbandführung auf.

Der vorliegenden Erfindung ist daher die Aufgabe zugrundegelegt, einen Drucker zu schaffen, bei dem dem Bedienungspersonal ermöglicht wird, außer dem Wechsel der Farbbandkassette auch den Wechsel des Druckkopfes ohne Schwierigkeiten durchführen zu können.

Die gestellte Aufgabe wird bei dem eingangs bezeichneten Drucker erfindungsgemäß dadurch gelöst, daß der auf dem Druckkopfschlitten lösbare und wieder einsteckbare Druckkopf über eine mechanische Führung und mittels einer elektrischen Steckverbindung auswechselbar ist und daß zumindest eine auf dem Druckkopfschlitten angeordnete schwenkbare Farbbandführung als Verriegelung für den eingesteckten Druckkopf auf dem Druckkopfschlitten dient. Mit dieser Lösung wird zweierlei erreicht: Über die mechanische Führung wird zugleich die Voraussetzung geschaffen, den elektrischen Anschluß zu ermöglichen und den Wechsel des Druckkopfes durch das Bedienungspersonal durchführen zu können. Außerdem wird erreicht, daß die Farbbandführung für die Verriegelung des Druckkopfes benutzt wird. Insofern wird der Farbbandführung eine völlig neuartige Funktion übertragen.

Vorteilhafterweise besteht die mechanische Führung aus zwei parallelen, senkrecht in den Druckkopfschlitten eingesetzten Paßstiften, denen entsprechende Bohrungen in einem Flansch des Druckkopfes zugeordnet sind und die elektrische Steckverbindungen aus einer Steckkontaktleiste, die bei Einstecken des Druckkopfes beginnt, wenn der Druckkopf bereits auf den Paßstiften abschnittsweise geführt ist. Eine solche Ausgestaltungsform gestattet, auch einem in der Technik wenig bewanderten Bedienungspersonal, den elektrischen Anschluß des Druckkopfes ohne Schwierigkeiten zu erreichen, so daß ein ausgewechselter Druckkopf sich jeweils in einer technisch einwandfreien Lage befindet.

Nach weiteren Merkmalen ist vorgesehen, daß die Farbbandführung aus zwei, jeweils um senkrecht auf dem Druckkopfschlitten stehende Achsen schwenkbaren Verriegelungskörpern besteht. Mit zwei Verriegelungskörpern ist nämlich möglich, links und rechts des vorderen Druckkopfteils das Farbband in Position vor die Druckelement-Vorderkante zu bringen und auf den richtigen Abstand einzustellen.

Eine weitere Verbesserung der Erfindung sieht vor, daß die zwei Verriegelungskörper jeweils in eine bezüglich des Farbbandes abgehobene Stellung und bezüglich des Druckkopfes entriegelte Stellung, ferner in eine Farbbandwechselposition und bezüglich des Druckkopfes verriegelte Position und außerdem in eine Farbbandführungsposition und bezüglich des Druckkopfes fixierte Position schwenkbar sind. Die an erster Stelle genannte Position gestattet die Wechselstellung für den Druckkopf. Die an zweiter Stelle genannte Position gestattet den Farbbandwechsel und die an dritter Stelle genannte Position ist die Betriebsstellung des Druckkopfes und des Farbbandes.

Weitere Merkmale der Erfindung sehen vor, daß die schwenkbaren Verriegelungskörper aus einstückigen Kunststoffteilen hergestellt sind, die Führungsflächen für das Farbband, die sich versetzt gegenüberstehen, bilden und daß jeweils ein sich nach oben erstreckender Handgriff vorgesehen ist. Durch diese Gestaltung läßt sich der einzelne Verriegelungskörper ohne weiteres und augenfällig für diese Funktion vorgesehen betätigen.

Eine andere Verbesserung der Erfindung besteht darin, daß an dem Flansch des Druckkopfes für jeden Verriegelungskörper jeweils ein Anschlag und ein gefederter Verriegelungsbolzen vorgesehen sind. Diese Maßnahmen sichern eine technisch einwandfreie Lage des Druckkopfes in Betriebsstellung.

Außerdem wird vorgeschlagen, daß auf dem Flansch des Druckkopfes für die Verriegelungspositionen jeweils eine dem federnden Verriegelungsbolzen gegenüberliegende Verriegelungsmulde vorgesehen ist. Eine solche Gestaltung ermöglicht das Einrasten in den festbestimmten Positionen. Ein Ausführungsbeispiel der Erfindung ist in der Zeichnung dargestellt und wird im folgenden näher beschrieben. Es zeigen:
Fig. 1 A eine Draufsicht auf den Druckkopfschlitten mit Druckkopf eines Matrixdruckers in der Druckkopfwechselstellung (Druckkopf ist entriegelt),
Fig. 2 A eine Draufsicht auf den Druckkopfschlitten mit dem Druckkopf in Farbbandwechselstellung (Druckkopf ist verriegelt),
Fig. 3 A eine Draufsicht auf den Druckkopfschlitten mit Druckkopf in verriegelter Stellung und mit dem Farbband in Betriebsstellung,
Fig. 4 eine Ansicht von vorne gegen den Druckkopfschlitten mit Druckkopf und Farbband in Richtung A (Fig. 3 A),
Fig. 5 eine Seitenansicht des Druckkopfschlittens mit Druckkopf, in dessen Bewegungsrichtung gesehen und
Fig. 6 eine Ansicht eines Verriegelungskörpers in Verriegelungsstellung.

Bei einem Drucker, insbesondere einem Matrixdrucker, ist vor einem (nicht gezeigten) Druckwiderlager (z.B. einer Druckwalze) eine Schlittenführung, bestehend aus einer ersten Führungsachse 1 und einer zweiten Führungsachse 2, die parallel verlaufen, angeordnet (Fig. 5). Auf der Schlittenführung wird der Druckkopfschlitten 3 mit einem Druckkopf 4 hin- und herbewegt, um mit dem Druckkopf 4 Zeichen auf einem auf dem Druckwiderlager aufliegenden Aufzeichnungsträger zu schreiben. Hierzu befindet sich zwischen dem Druckkopf 4 und dem (nicht gezeigten) Aufzeichnungsträger ein Farbband 5. Im vorderen Druckkopfteil 4a sind die Drucknadeln in einer oder mehreren Spalten angeordnet. Der Druckkopf 4 kann auch aus einem Thermodruckkopf oder dgl. bestehen.
Ein solcher Druckkopf 4 ist auf dem Druckkopfschlitten 4 lösbar und wieder einsetzbar aus den vorstehend erläuterten Gründen, wobei der Austausch eines Druckkopfes 4 durch das Bedienungspersonal des Druckers selbst erfolgt.

In Fig. 1 A ist der Druckkopf 4 nur noch in einer mechanischen Führung 6 gehalten, wobei die elektrischen Anschlüsse für jedes Druckelement (z.B. jede Drucknadel) in einer elektrischen Steckverbindung 7 (Fig. 5) zusammengefaßt sind, die eine plattenförmige, die elektrischen Zuleitungen gegeneinander isolierende Steckkontaktleiste 7a bilden.

Eine Farbbandführung 8 ist schwenkbar ausgebildet, so daß diese über einen Flansch 4b des Druckkopfes 4 geschwenkt werden kann und dann eine Verriegelung 9 für den Druckkopf 4 bildet. Die Verriegelung 9 ist in Fig. 1 A gelöst, so daß der Druckkopf 4 aus seiner mechanischen Führung 6 und aus der elektrischen Steckverbindung 7 gezogen werden kann und durch einen anderen Druckkopf unterschiedlicher Bauart oder zur Reparatur eines Druckkopfes leicht herausgenommen werden kann.

Die mechanische Führung 6 besteht im einfachsten Fall aus zwei parallelen, senkrecht in den Druckkopfschlitten 3 fest eingesetzten Paßstiften 10 und 11, denen jeweils Bohrungen 12 in dem Flansch 4b des Druckkopfes 4 zugeordnet sind. Die Paßstifte 10 und 11 sind um eine solches Maß länger gehalten, daß beim Einstecken des Druckkopfes 4 zuerst die Paßstifte 10 und 11 durch die Bohrungen 12 den Druckkopf 4 führen, festlegen und somit die Steckkontaktleiste 7a genau in die entsprechende Steckbuchse 13 im Druckkopfschlitten 3 gleitet.

Die Farbbandführung 8 für das Farbband 5 wird durch zwei symmetrisch und spiegelbildlich angeordnete Verriegelungskörper 14 und 15 gebildet. Die Verriegelungskörper 14 und 15 sind um Achsen 16, die auf dem Druckkopfschlitten 3 senkrecht hochstehen, schwenkbar gelagert. Für das Bedienungspersonal ergeben sich somit drei Stellungen der Verriegelungskörper 14 und 15:
Gemäß Fig. 1 A befinden sich die Verriegelungskörper 14 und 15 außerhalb des Flansches 4b des Druckkopfes 4, so daß damit eine Wechselstellung für den Druckkopf 4 geschaffen ist. Das Farbband 5 ist hierbei über die Farbbandführung 8 von dem vorderen Druckkopfteil 4a weit abgehoben.

Gemäß Fig. 2 A ist die Farbbandführung 8 zwar wieder etwas eingeschwenkt, so daß der Druckkopf 4 verriegelt ist, jedoch ist der Schwenkweg so gewählt, daß das Farbband 5 völlig gestreckt wird. In dieser Position kann das Farbband 5 leicht ausgewechselt werden. Während des Farbbandwechsels sichert die Farbbandführung 8 über dem Flansch 4b den Druckkopf 4 gegen Verlagerungen. Das Farbband 5 wird in dieser Position der Farbbandführung 8 nicht umgelenkt, so daß das Einlegen des Farbbandes 5 leicht erfolgen kann.

Gemäß Fig. 3 A ist die Farbbandführung 8 durch die Verriegelungskörper 14 und 15, die jeweils bis zu einem Anschlag 17 bzw. 18 geschwenkt sind, gegeben, wobei das Farbband 5 um die Verriegelungskörper 14 und 15 und um den vorderen Druckkopfteil 4a straff geführt ist (Betriebsstellung). Damit liegt auch der Druckkopf 4 fest.

Die beschriebenen Eigenschaften, Betriebsstellungen und Wirkungen der Farbbandführung 8 werden durch eine geeignete Gestaltung bzw. Formgebung der Verriegelungskörper 14 und 15 bestimmt. Diese sind aus einstückigen Kunststoffteilen hergestellt und belasten daher den Druckkopfschlitten nicht. Es sind jeweils abgerundet geformte Führungsflächen 19 und 20 gebildet, die sich versetzt gegenüberliegen, so daß ein breiter Kanal 21 entsteht. Dem Druckkopf 4 zugewendet ist jeweils ein Handgriff 22 angeformt, um dem Bedienungspersonal das Verschwenken der Verriegelungskörper 14 und 15 zu erleichtern. Der Kanal 21 ist auch nach oben schräg ausgebildet, um das Einfädeln des Farbbandes 5 zu vereinfachen. Die drei Positionen der Verriegelungskörper 14 und 15 werden durch zumindest einen Verriegelungsbolzen 23 gesichert. Dieser Verriegelungsbolzen 23 (Fig. 5) ist mittels einer in den Verriegelungskörpern 14 und 15 festen Buchse 24 gelagert und mittels der Feder 25 nachgiebig gehalten. Der Federweg wird durch einen Axialsicherungsring 26 begrenzt. In den zwei Positionen (Fig. 1 A, 2 A) liegen dem Verriegelungsbolzen 23 jeweils Verriegelungsmulden 27 gegenüber.

Für die Raststellung gemäß Fig. 1 A ist jeweils eine Verriegelungsmulde 27a, für die Raststellung gemäß Fig. 2 A eine Verriegelungsmulde 27b und für die Raststellung gemäß Fig. 3 A ein Rastpodest 27c vorgesehen (Fig. 6). Dieses Rastpodest 27C bewirkt eine starke Vorspannung der Feder 25, so daß in dieser Position der Druckkopf 4 fest mit dem Druckkopfschlitten 3 verbunden ist und gegen die Anschläge 17 bzw. 18 anliegt. In dieser Position kann daher gedruckt werden.

## Patentansprüche

1. Drucker, insbesondere Matrixdrucker, mit einer vor einem Druckwiderlager parallel verlaufenden Schlittenführung für einen Druckkopfschlitten, der einen Druckkopf trägt und mit einer auf dem Druckkopfschlitten angeordneten Farbbandführung,
dadurch gekennzeichnet,
daß der auf dem Druckkopfschlitten (3) lösbare und wieder einsteckbare Druckkopf (4) über eine mechanische Führung (6) und mittels einer elektrischen Steckverbindung (7) auswechselbar ist und daß zumindest eine auf dem Druckkopfschlitten (3) angeordnete schwenkbare Farbbandführung (8) als Verriegelung (9) für den eingesteckten Druckkopf (4) auf dem Druckkopfschlitten (3) dient.

2. Drucker nach Anspruch 1,
dadurch gekennzeichnet,
daß die mechanische Führung (6) aus zwei parallelen, senkrecht in den Druckkopfschlitten (3) eingesetzten Paßstiften (10,11), denen entsprechende Bohrungen (12) in einem Flansch (4b) des Druckkopfes (4) zugeordnet sind und daß die elektrische Steckverbindung (7) aus einer Steckkontaktleiste (7a) besteht, die bei Einstecken des Druckkopfes (4) beginnt, wenn der Druckkopf (4) bereits auf den Paßstiften (10,11) abschnittsweise geführt ist.

3. Drucker nach den Ansprüchen 1 und 2,
dadurch gekennzeichnet,
daß die Farbbandführung (8) aus zwei, jeweils um senkrecht auf dem Druckkopfschlitten (3) stehende Achsen (16) schwenkbaren Verriegelungskörpern (14,15) besteht.

4. Drucker nach einem oder mehreren der Ansprüche 1 bis 3,
dadurch gekennzeichnet,
daß die zwei Verriegelungskörper (14,15) jeweils in eine bezüglich des Farbbandes (5) abgehobene Stellung und bezüglich des Druckkopfes (4) entriegelte Stellung (Fig. 1 A), ferner in eine Farbbandwechselposition und bezüglich des Druckkopfes (4) verriegelte Position (Fig. 2 A) und außerdem in eine Farbbandführungsposition und bezüglich des Druckkopfes (4) fixierte Position (Fig. 3 A) schwenkbar sind.

5. Drucker nach den Ansprüchen 1 bis 4,
dadurch gekennzeichnet,
daß die schwenkbaren Verriegelungskörper (14,15) aus einstückigen Kunststoffteilen hergestellt sind, die Führungsflächen (19,20) für das Farbband (5), die sich versetzt gegenüberstehen, bilden und daß jeweils ein sich nach oben erstreckender Handgriff (22) vorgesehen ist.

6. Drucker nach den Ansprüchen 1 bis 5,
dadurch gekennzeichnet,
daß an dem Flansch (4b) des Druckkopfes (4) für jeden Verriegelungskörper (14,15) jeweils ein Anschlag (17 bzw. 18) und ein gefederter Verriegelungsbolzen (23) vorgesehen sind.

7. Drucker nach den Ansprüchen 1 bis 6,
dadurch gekennzeichnet,
daß auf dem Flansch (4b) des Druckkopfes (4) für die Verriegelungspositionen jeweils eine dem federnden Verriegelungsbolzen (23) gegenüberliegende Verriegelungsmulde (27) vorgesehen ist.

## Claims

1. A printer, in particular a matrix printer, with a carriage guide, running parallel in front of a print counter-surface, for a print head carriage which bears a print head, and with a ribbon guide located on the print head carriage,
characterised in that
the print head (4) which can be detached and reinserted on the print head carriage (3) can be exchanged via a mechanical guide (6) and by means of an electrical plugin connection (7) and that at least one pivotable ribbon guide (8) located on the print head carriage (3) serves as a locking means (9) for the inserted print head (4) on the print head carriage (3).

2. A printer according to Claim 1,
characterised in that
the mechanical guide (6) consists of two parallel dowel pins (10, 11) which are inserted vertically into the print head carriage (3) and which are associated with corresponding bores (12) in a flange (4b) of the print head (4), and that the electrical plug-in connection (7) consists of a plug-in contact strip (7a) which commences upon insertion of the print head (4) when the print head (4) is already guided in sections on the dowel pins (10, 11).

3. A printer according to Claims 1 and 2,
characterised in that
the ribbon guide (8) consists of two locking members (14, 15) which are each pivotable about spindles (16) perpendicular on the print head carriage (3).

4. A printer according to one or more of Claims 1 to 3,
characterised in that
the two locking members (14, 15) are each pivotable into a raised position relative to the ribbon (5) and an unlocked position relative to the print head (4) (Fig. 1A), and furthermore into a ribbon-changing position and a position which is locked relative to the print head (4) (Fig. 2A) and furthermore into a ribbon guidance position and a position which is fixed relative to the print head (4) (Fig. 3A).

5. A printer according to Claims 1 to 4,
characterised in that
the pivotable locking members (14, 15) are made of one-piece plastic parts which form guide surfaces (19, 20) for the ribbon (5) which lie opposite and offset from one another, and that in each case a handle (22) which extends upwards is provided.

6. A printer according to Claims 1 to 5,
characterised in that
one stop (17 or 18 respectively) and a sprung locking pin (23) are provided on the flange (4b) of the print head (4) for each locking member (14, 15).

7. A printer according to Claims 1 to 6,
characterised in that
in each case a locking cavity (27) located opposite the resilient locking pin (23) is provided on the flange (4b) of the print head (4) for the locking positions.

## Revendications

1. Imprimante, en particulier imprimante à matrice, comportant un guide de chariot, s'étendant parallèlement devant une butée d'impression, pour un chariot de tête d'impression, qui porte une tête d'impression, et comportant un guide de ruban encreur agencé sur le chariot de la tête d'impression,
caractérisée en ce
que la tête d'impression (4), amovible et à nouveau enfichable sur le chariot (3) de la tête d'impression, est interchangeable par l'intermédiaire d'un guide mécanique (6) et au moyen d'un connecteur à fiches électrique (7), et en ce qu'au moins un guide de ruban encreur (8) pivotant, agencé sur le chariot (3) de la tête d'impression, sert de verrouillage (9) pour la tête d'impression (4) enfichée sur le chariot (3) de la tête d'impression.

2. Imprimante selon la revendication 1,
caractérisée en ce
que le guide mécanique (6) est constitué de deux goupilles parallèles (10,11), montées perpendiculairement dans le chariot (3) de la tête d'impression, auxquelles sont associés des perçages correspondants (12) dans un flasque (4b) de la tête d'impression (4), et en ce que le connecteur à fiches électrique (7) est constitué d'une barrette (7a) de contacts à fiches, qui commence lors de l'insertion de la tête d'impression (4), quand la tête d'impression (4) est déjà guidée, par sections, sur les goupilles (10,11).

3. Imprimante selon les revendications 1 et 2,
caractérisée en ce
que le guide du ruban encreur (8) est constitué par deux corps de verrouillage (14,15) pivotant, à chaque fois, autour d'axes (16) perpendiculaires au chariot (3) de la tête d'impression.

4. Imprimante selon une ou plusieurs des revendications 1 à 3,
caractérisée en ce
que les deux corps de verrouillage (14,15) peuvent pivoter, à chaque fois, dans une position soulevée par rapport au ruban encreur (5) et une position déverrouillée par rapport à la tête d'impression (4) (figure 1A), de plus dans une position d'échange du ruban encreur et une position verrouillée par rapport à la tête d'impression (4) (figure 2A), et encore dans une position de guidage du ruban encreur et une position fixée par rapport à la tête d'impression (4) (figure 3A).

5. Imprimante selon les revendications 1 à 4,
caractérisée en ce
que les corps de verrouillage pivotants (14,15) sont réalisés à partir de pièces de matière synthétique monoblocs, qui forment des surfaces de guidage (19,20) pour le ruban encreur (5), qui se font face de façon décalée, et en ce que, à chaque fois, une poignée (22) s'étendant vers le haut est prévue.

6. Imprimante selon les revendications 1 à 5,
caractérisée en ce
que, à chaque fois, une butée (17 ou 18) et un boulon de verrouillage à ressort (23) sont prévus sur le flasque (4b) de la tête d'impression (4) pour chaque corps de verrouillage (14,15).

7. Imprimante selon les revendications 1 à 6,
caractérisée en ce
que, à chaque fois, une cavité de verrouillage (27), opposée au boulon de verrouillage élastique (23), est prévue sur le flasque (4b) de la tête d'impression (4) pour les positions de verrouillage.
